# EUROPÄISCHE PATENTSCHRIFT

(11) **EP 2 796 667 B1**
(45) Veröffentlichungstag und Bekanntmachung des Hinweises auf die Patenterteilung: **27.06.2018**
(21) Anmeldenummer: 13165101.0
(22) Anmeldetag: 24.04.2013
(51) Int. Cl.: F01D 11/00, F01D 11/12, F01D 25/24, F01D 25/26, F01D 11/02

(54) **Gleitringdichtung**
Slip ring seal
Bague d'étanchéité glissante

(43) Veröffentlichungstag der Anmeldung: 29.10.2014
(73) Patentinhaber: MTU Aero Engines AG, 80995 München (DE)
(72) Erfinder: Feldmann, Manfred, 82223 Eichenau (DE); Schinko, Norbert, 81373 München (DE); Sangl, Janine, Dachau 85221 (DE)

(56) Entgegenhaltungen:
- EP-A2- 0 937 864
- EP-A2- 0 940 562
- US-A- 3 656 862
- US-A1- 2005 232 752

## Beschreibung

### GEBIET DER ERFINDUNG

Die vorliegende Erfindung betrifft eine Gehäusestruktur einer Strömungsmaschine nach dem Oberbegriff des Anspruchs 1, wie in der Druckschrift EP 0 937 864 A2 beschrieben ist. Außerdem betrifft die vorliegende Erfindung eine entsprechende Strömungsmaschine, wie eine stationäre Gasturbine oder ein Flugtriebwerk.

### STAND DER TECHNIK

Strömungsmaschinen, wie stationäre Gasturbinen oder Flugtriebwerke, sind aus dem Stand der Technik bekannt und werden in vielfacher Weise eingesetzt. Entsprechend sind viele Komponenten von Strömungsmaschinen bereits weit entwickelt und weisen vielfältige aufeinander angepasste Eigenschaftsprofile auf.

Dies gilt auch für die Gehäusestrukturen von Strömungsmaschinen, die den vielfältigen Aufgaben hinsichtlich des Abbaus bzw. der Aufnahme von Druck- und Temperaturunterschieden zwischen dem Strömungskanal der Strömungsmaschine, in dem das Betriebsfluid, wie Luft und Verbrennungsgase, geführt werden, und der äußeren Umgebung genügen müssen. Allerdings sind für derartige Gehäusestrukturen ständig weitere Verbesserungen erforderlich, da insbesondere zur Verbesserung der Effizienz höhere Anforderungen an entsprechende Bauteile bzw. Bauteilkonstruktionen gestellt werden.

So werden beispielsweise in Gehäusestrukturen Dicht- und Isolierelemente eingesetzt, die jedoch einem Verschleiß unterliegen. Insbesondere bei schnell laufenden Niederdruckturbinen in Strömungsmaschinen, die zur Steigerung der Effizienz verstärkt eingesetzt werden, unterliegen die Dicht- und Isolierelementen in der Gehäusestruktur aufgrund der höheren Druckbelastungen einem verstärkten Verschleiß. Es ist deshalb wünschenswert, hier Abhilfe zu schaffen, da bei einem hohen Verschleiß der Bauteile durch den Austausch der verschlissenen Bauteile hohe Kosten, insbesondere hohe Wartungskosten, entstehen.

Solche Gehäusestrukturen mit Dichtelementen für Gasturbinen sind beispielsweise aus den Druckschriften EP 0 940 562 A2, US 3,656,862 und US 2005/0232752 A1 bekannt.

### OFFENBARUNG DER ERFINDUNG

### AUFGABE DER ERFINDUNG

Es ist deshalb Aufgabe der vorliegenden Erfindung, eine Gehäusestruktur zu schaffen, bei der der Verschleiß von Komponenten der Gehäusestruktur insbesondere im Bereich von Niederdruckturbinen verringert wird. Gleichwohl soll die Gehäusestruktur jedoch einfach aufgebaut sein und ihre übrigen Aufgaben zuverlässig erfüllen.

### TECHNISCHE LÖSUNG

Diese Aufgabe wird gelöst durch eine Gehäusestruktur mit den Merkmalen des Anspruchs 1 sowie einer Strömungsmaschine mit den Merkmalen des Anspruchs 10. Vorteilhafte Ausgestaltungen sind Gegenstand der abhängigen Ansprüche.

Die Erfindung schlägt vor, in einer Gehäusestruktur mit einer äußeren Gehäusewand und einer den Strömungskanal begrenzenden Innenwand, wobei zwischen Innenwand und äußerer Gehäusewand ein Hohlraum ausgebildet ist, den Hohlraum mit einem Dichtelement abtrennbar, insbesondere in axialer Richtung der Strömungsmaschine abtrennbar, auszugestalten, um unterschiedliche Druckverhältnisse in dem Hohlraum zu ermöglichen. Die Abtrennung soll insbesondere im Bereich einer sogenannten Outer-Air-Seal, also in einem Dichtbereich zwischen den Laufschaufelspitzen und der Innenwand der Gehäusestruktur, ermöglicht werden.

Dabei soll ein bewegliches Drahtelement als Abtrennung bzw. Dichtelement in dem Hohlraum angeordnet sein, welches gegen Anlageflächen bzw. Dichtflächen anliegen kann, um die Abtrennung bzw. Dichtung zu bewirken. Ferner ist an der Innenwand ein Anstreifbelag für Schaufelspitzen vorgesehen, wobei das bewegliche Drahtelement im Bereich des Anstreifbelags auf der gegenüberliegenden, abgewandten Seite der Innenwand angeordnet ist. Unter der Beweglichkeit des Drahtelements wird hierbei verstanden, dass das Drahtelement sich als Körper selbst bewegen kann, also translatorisch oder drehend bewegt wird, oder dass eine Bewegung durch eine Bewegung von zumindest von Teilen des Drahtelements durch eine Verformung des Drahtelements stattfindet.

Mit einer derartigen Konstruktion hat sich gezeigt, dass der Verschleiß von Komponenten in der Gehäusestruktur deutlich reduziert werden kann. Das bewegliche Drahtelement wird dabei in dem Hohlraum nicht fest eingespannt und angeordnet, sondern ist in gewissen Grenzen beweglich, um die unterschiedlichen Druck- und Temperaturverhältnisse während des Betriebs aufnehmen zu können und sich an die umgebenden Komponenten anpassen zu können. Das bewegliche Drahtelement kann zumindest teilweise umlaufend um den Strömungskanal ausgebildet sein, wobei insbesondere eine vollständig umlaufende Anordnung vorteilhaft ist, um über den gesamten Umfang der Gehäusestruktur die Dichtwirkung bereitstellen zu können.

Entsprechend kann das bewegliche Drahtelement, welches auch als Gleitringdichtung bezeichnet werden kann, insbesondere ringförmig ausgebildet sein. Allerdings kann die Gleitringdichtung bzw. das bewegliche Drahtelement um eine Verformbarkeit bzw. Beweglichkeit in Umfangsrichtung zu ermöglichen mindestens einmal geschlitzt sein, das heißt in Umfangsrichtung unterbrochen ausgeführt sein.

Zusätzlich oder alternativ kann das Drahtelement aus einem elastischen Werkstoff gebildet sein, der bei den Betriebsbedingungen eine elastische Verformung des beweglichen Drahtelements ermöglicht, um eine Anpassung an benachbarte Komponenten und insbesondere Anlageflächen, die zur Ausbildung einer Dichtung vorgesehen sind, zu ermöglichen.

Insbesondere kann die Gehäusestruktur so ausgebildet sein, dass der Hohlraum eine Querschnittsverengung aufweist, an der zumindest teilweise die Anlageflächen ausgebildet sind, die zusammen mit den beweglichen Drahtelement die Dichtung bilden.

Das bewegliche Drahtelement bzw. die Gleitringdichtung und somit auch die Querschnittsverengung des Hohlraums können in einem Bereich der Gehäusestruktur angeordnet sein, der dem Bereich entspricht, in dem im Strömungskanal ein Anstreifbelag zum Zusammenwirken mit den Laufschaufelspitzen angeordnet ist. Anders ausgedrückt kann das bewegliche Drahtelement im Bereich einer sogenannten Outer-Air-Seal angeordnet sein, da in diesem Bereich besonders hohe Druckunterschiede auftreten können, die entsprechend durch die Gleitringdichtung in der Gehäusestruktur abgefangen werden können.

Die Gleitringdichtung kann einen beliebigen Querschnitt aufweisen, wie beispielsweise einen kreisförmigen oder halbkreisförmigen oder mehreckigen Querschnitt. Die Form des Querschnitt kann durch die benachbarten Komponenten beeinflusst sein. Darüber hinaus kann die Gleitringdichtung als Vollkörper oder als Hohlkörper ausgebildet sein, also beispielsweise im Querschnitt als Vollzylinder oder als Hohlzylinder ausgebildet sein.

Die Beweglichkeit der Gleitringdichtung kann insbesondere in axialer und/oder Umfangsrichtung vorgesehen sein, wobei die Beweglichkeit in Umfangsrichtung einerseits eine Drehung um die Längsachse des Strömungskanals, als auch eine Längendehnung bzw. Umfangsaufweitung umfassen kann. Die Beweglichkeit in axialer Richtung kann eine axiale Verschiebung sowie eine Verformung in axialer Richtung, beispielsweise eine elastische Verformung beim Anpressen an die Anlageflächen, beinhalten.

Die Bewegung der Gleitringdichtung wird durch die benachbarten Bauteile begrenzt. Unter Betriebslast wird die Bewegung insofern eingeschränkt, dass das Dichtelement immer an die zwei winkelig zueinander stehenden Dichtflächen gedrückt wird. Bewegungen der zwei Dichtflächen zueinander können somit auch von dem Dichtelement ausgeglichen werden.

Um die axiale Verschiebung der Gleitringdichtung zu begrenzen, kann in dem Hohlraum, in dem die Gleitringdichtung angeordnet ist, mindestens ein radial in den Hohlraum vorstehendes Halteelement vorgesehen sein, sodass die Verschiebungsstrecke für die Gleitringdichtung begrenzt werden kann.

### KURZBESCHREIBUNG DER FIGUREN

Die beigefügten Zeichnungen zeigen in rein schematischer Weise in
- Fig. 1: eine teilweise Schnittansicht einer ersten Ausführungsform einer erfindungsgemäßen Gehäusestruktur; und in
- Fig. 2: eine teilweise Schnittansicht einer zweiten Ausführungsform einer erfindungsgemäßen Gehäusestruktur.

### AUSFÜHRUNGSBEISPIELE

Weitere Vorteile, Kennzeichen und Merkmale der vorliegenden Erfindung werden bei der nachfolgenden detaillierten Beschreibung der Ausführungsbeispiele deutlich. Allerdings ist die Erfindung nicht auf diese Ausführungsbeispiele beschränkt.

Die Fig. 1 zeigt in einer teilweisen Schnittansicht eine Gehäusestruktur eines Flugtriebwerks mit einer äußeren Gehäusewand 1 und einer Innenwand 2, die umlaufend um einen Strömungskanal angeordnet sind, in denen das Fluid der Strömungsmaschine, also beispielsweise die Verbrennungsgase eines Flugtriebwerks geführt werden, um Laufschaufeln anzutreiben.

Die Laufschaufeln (nicht gezeigt) sind mit ihren Spitzen so angeordnet, dass zwischen der Innenseite der Innenwand 2 und den Spitzen der Laufschaufeln möglichst kein oder nur ein geringer Spalt vorhanden ist, um Antriebsverluste für die Laufschaufeln durch seitliches Vorbeiströmen der Verbrennungsgase zu vermeiden. Entsprechend ist an der Innenwand 2, die auch als sogenanntes Liner - Segment bezeichnet werden kann, vorzugsweise ein Anstreifbelag 3 angeordnet, der in Kontakt mit den Spitzen der Laufschaufel ist, um ein sogenanntes Outer-Air-Seal (OAS) zu bilden. Durch den Antrieb der Laufschaufeln ergibt sich im Strömungskanal zwischen der Eingangsseite der Laufschaufeln und der Ausgangsseite der Laufschaufeln ein Druckunterschied.

Die Gehäusestruktur umfasst neben der Innenwand 2 eine äußere Gehäusewand 1 sowie dazwischen angeordnete Elemente, wie Hitzeschutzbleche, Isolierelemente oder Hohlräume 4, und hat die Aufgabe die Druck- und Temperaturunterschiede zwischen dem Strömungskanal und der äußeren Umgebung beim Betrieb der Strömungsmaschine abzubauen bzw. aufzunehmen. Ein entsprechender Hohlraum 4 kann beispielsweise zur Führung von Kühlluft und zur Aufnahme entsprechender Bauteile dienen, um die Temperaturdifferenz zwischen Außenseite der Außenwand und Innenseite der Innenwand realisieren zu können.

Im Bereich des Anstreifbelags bzw. im Bereich der Laufschaufeln, die im Strömungskanal einen entsprechenden Druckabfall bewirken, wird erfindungsgemäß der Hohlraum 4 ebenfalls in zwei Bereiche 5 und 6 unterteilt, in denen entsprechend den Druckverhältnissen im Strömungskanal unterschiedliche Druckverhältnisse p1 und p2 eingestellt werden sollen, um beispielsweise den Einzug von Heißgas aus dem Strömungskanal über Stöße, die an der segmentweise aufgebauten Innenwand 2 auftreten, zu verhindern. Insbesondere bei schnell laufenden Niederdruckturbinen treten im Bereich der Outer-Air-Seal große Druckunterschiede auf, die mit einer entsprechenden Abdichtung der abtrennbaren Bereiche 5 und 6 abgefangen werden können.

Bei dem gezeigten Ausführungsbeispiel der Fig. 1 ist deshalb im Hohlraum 4 zwischen den abtrennbaren Bereichen 5 und 6 eine Einbuchtung 7 ausgebildet, die zu einer Querschnittsverminderung des Hohlraums 4 führt, sodass an der Einbuchtung 7 ein bewegliches Drahtelement 10, eine sogenannte Gleitringdichtung, angeordnet werden kann, die gegen Anlageflächen 8 und 9 anliegen kann, die zum einen an der Einbuchtung 7 und zum anderen an der Innenwand 2 oder einem daran angeordneten Hitzeschutzblech oder dergleichen ausgebildet sind. Da der Druck p1 bei einer Strömungsrichtung des Fluids bzw. Heißgases in Fig. 1 von links nach rechts größer ist als der Druck p2, wird die Gleitringdichtung 10 automatisch gegen die Anlageflächen 8 und 9 gepresst, um so eine Abtrennung der Bereiche 5 und 6 sowie eine Abdichtung dieser Bereiche zu bewirken.

Im gezeigten Ausführungsbeispiel ist der Querschnitt des Drahtelements kreisförmig und das Drahtelement ist als Vollkörper ausgebildet, also in Form eines gekrümmten Vollzylinders bzw. Torus.

Das Drahtelement 10 ist genauso wie die Innenwand 2 bzw. die äußere Gehäusewand 1 und die dazwischen vorgesehenen Bauteile umlaufend um den Strömungskanal angeordnet, sodass die Gleitringdichtung bzw. das Drahtelement 10 eine Ringform aufweisen kann.

Allerdings kann der Ring in Umfangsrichtung eine Unterbrechung aufweisen, um zu ermöglichen, dass der Ring sich in Umfangsrichtung ausweiten und zusammenziehen kann, d.h. dass er sich bewegen kann. Dies ist vorteilhaft, um die im Betrieb auftretenden Temperaturschwankungen und die sich daraus ergebenden Längenänderungen zu kompensieren.

Darüber hinaus ist eine Beweglichkeit der Gleitringdichtung 10 in axialer Richtung, also bei der Darstellung der Fig. 1 von links nach rechts und umgekehrt, gegeben, um eine Verspannung der Gleitringdichtung 10 zu vermeiden und eine freie selbständige Anlage an die Anlageflächen 8,9 je nach Betriebszustand der Strömungsanlage zu ermöglichen. Darüber hinaus kann die Gleitringdichtung 10 aus einem insbesondere bei den Betriebsbedingungen elastischen Material, wie beispielsweise einem elastischen, metallischen Material, gebildet sein, um eine einfache Verformbarkeit zu ermöglichen, die in vorteilhafter Weise dazu führt, dass die Gleitringdichtung 10 sich an die umgebenden Bauteile und insbesondere die Anlageflächen 8, 9 anpassen kann.

Da das bewegliche Drahtelement bzw. die Gleitringdichtung 10 nicht fixiert angeordnet ist, sondern insbesondere in axialer Richtung und in Umfangsrichtung zumindest eine gewisse freie Beweglichkeit aufweist, ist in dem Hohlraum 4 eine sich radial in den Hohlraum 4 erstreckende Halterung 11 vorgesehen, die die axiale Beweglichkeit der Gleitringdichtung 10 beschränkt und die Gleitringdichtung 10 am Einsatzort hält. Diese Halterung 11 kann als separates Bauteil oder integriert in benachbarte Bauteile ausgeführt sein.

Eine zweite Ausführungsform einer erfindungsgemäßen Gehäusestruktur ist in Fig. 2 gezeigt. Die Ausführungsform der Fig. 2 ist in weiten Teilen identisch zur Ausführungsform der Fig. 1, sodass gleiche Komponenten mit den gleichen Bezugszeichen versehen sind und auf eine wiederholte Beschreibung dieser Komponenten verzichtet wird. Es wird somit lediglich auf die Unterschiede der Ausführungsform der Fig. 2 in Bezug auf die Ausführungsform der Fig. 1 eingegangen.

Der wesentliche Unterschied der Ausführungsform der Fig. 2 gegenüber der Ausführungsform der Fig. 1 liegt in der Form der Gleitringdichtung 10. Statt eines beweglichen Drahtelements mit einem vollzylindrischen Querschnitt, wie in Fig. 1, wird bei der Ausführungsform der Fig. 2 ein halbkreisförmig geformtes Drahtelement 10' eingesetzt, wobei in der Darstellung der Fig. 2 zusätzlich strichliniert die Querschnittsform des Drahtelements 10 aus Fig. 1 dargestellt ist.

Neben den gezeigten Querschnittsformen kann die Gleitringdichtung beliebige Querschnittsformen aufweisen, die an die vorgegebenen Randbedingungen angepasst sein können, sodass in bestimmten Umgebungsbedingungen rechteckige, quadratische, mehreckige oder sonstige frei geformten Querschnittsformen, aber auch in Umfangsrichtung wechselnde Querschnittsformen denkbar sind.

Ein weiterer Unterschied der Ausführungsform der Fig. 2 gegenüber der Ausführungsform der Fig. 1 ist bezüglich der radial hervorstehenden Halterung 11' gegeben, die bei der Ausführungsform der Fig. 2 an der Seite der Innenwand angeordnet ist, während bei der Ausführungsform der Fig. 1 die Halterung 11 von der Außenseite nach innen hervorsteht. Auch hier kann die Halterung 11' als separates Bauteil oder integriert in benachbarte Bauteile ausgeführt sein.

Obwohl die vorliegende Erfindung anhand der Ausführungsbeispiele detailliert beschrieben worden ist, ist für den Fachmann selbstverständlich, dass die Erfindung nicht auf diese beschränkt ist, sondern dass vielmehr Abwandlungen in der Weise möglich sind, dass einzelne Merkmale weggelassen oder andersartige Kombinationen von Merkmalen verwirklicht werden können, solange der Schutzbereich der beigefügten Ansprüche nicht verlassen wird. Die vorliegende Offenbarung umfasst sämtliche Kombinationen der vorgestellten Einzelmerkmale.

## Patentansprüche

1. Gehäusestruktur einer Strömungsmaschine, die einen Strömungskanal für ein Fluid umgibt, mit einer äußeren Gehäusewand (1) und einer den Strömungskanal begrenzenden Innenwand (2), wobei zwischen Innenwand (2) und äußerer Gehäusewand ein Hohlraum (4) ausgebildet ist, wobei der Hohlraum (4) in mindestens zwei Bereiche (5,6) abtrennbar ist, **dadurch gekennzeichnet, dass**
zur Abtrennung ein bewegliches Drahtelement (1 0,10') in dem Hohlraum (4) angeordnet ist, welches gegen Anlageflächen (8,9) anliegen kann, wobei an der Innenwand (2) ein Anstreifbelag (3) für Schaufelspitzen vorgesehen ist, wobei das bewegliche Drahtelement (10,10') im Bereich des Anstreifbelags (3) auf der gegenüber liegenden, abgewandten Seite der Innenwand (2) angeordnet ist.

2. Gehäusestruktur nach Anspruch 1,
**dadurch gekennzeichnet, dass**
das bewegliche Drahtelement (10,10') zumindest teilweise umlaufend um den Strömungskanal ausgebildet ist.

3. Gehäusestruktur nach Anspruch 1 oder 2,
**dadurch gekennzeichnet, dass**
das bewegliche Drahtelement (10,10') ringförmig ausgebildet ist.

4. Gehäusestruktur nach einem der vorhergehenden Ansprüche,
**dadurch gekennzeichnet, dass**
das bewegliche Drahtelement (10,10') so ausgebildet ist, dass es verformbar ist.

5. Gehäusestruktur nach Anspruch 4,
**dadurch gekennzeichnet, dass**
das bewegliche Drahtelement (10,10') ein geschlitzter Ring ist und/oder aus einem elastischen Werkstoff gebildet ist.

6. Gehäusestruktur nach einem der vorhergehenden Ansprüche,
**dadurch gekennzeichnet, dass**
der Hohlraum (4) eine Einbuchtung (7) aufweist, an der zumindest teilweise die Anlageflächen (9) ausgebildet sind..

7. Gehäusestruktur nach einem der vorhergehenden Ansprüche,
**dadurch gekennzeichnet, dass**
das bewegliche Drahtelement (10,10') einen kreisförmigen oder halbkreisförmigen oder
mehreckigen Querschnitt aufweist und/oder als Vollkörper oder als Hohlkörper ausgebildet ist.

8. Gehäusestruktur nach einem der vorhergehenden Ansprüche,
**dadurch gekennzeichnet, dass**
der Hohlraum (4) mindestens ein radial in den Hohlraum vorstehendes Halteelement (11,11') umfasst, welches die axiale Beweglichkeit des beweglichen Drahtelements begrenzt.

9. Gehäusestruktur nach einem der vorhergehenden Ansprüche,
**dadurch gekennzeichnet, dass**
das bewegliche Drahtelement (10, 10') in axialer und/oder in Umfangsrichtung der Gehäusestruktur beweglich ist.

10. Strömungsmaschine mit einer Gehäusestruktur nach einem der vorhergehenden Ansprüche.

11. Strömungsmaschine nach Anspruch 10,
**dadurch gekennzeichnet, dass**
die Strömungsmaschine eine stationäre Gasturbine oder ein Flugtriebwerk ist.

12. Strömungsmaschine nach Anspruch 10 oder 11,
**dadurch gekennzeichnet, dass**
die Gehäusestruktur im Bereich der Niederdruckturbine angeordnet ist.

## Claims

1. A housing structure of a turbomachine that surrounds a flow channel for a fluid, comprising a housing wall (1) and an inner wall (2) that defines the flow channel,
a cavity (4) being formed between the inner wall (2) and the outer housing wall, wherein the cavity (4) may be partitioned into at least two regions (5, 6), **characterized in that**
for partitioning, a movable wire element (10, 10') is arranged in the cavity (4), which element can abut against contact surfaces (8, 9), wherein a abradable coating (3) for blade tips is provided on the inner wall (2), the movable wire element (10, 10') being arranged in the region of the abradable coating (3) on the opposite, remote side of the inner wall (2).

2. The housing structure according to claim 1, **characterized in that** the movable wire element (10,10') is formed at least in part circumferentially around the flow channel.

3. The housing structure according to either claim 1 or claim 2, **characterized in that** the movable wire element (10, 10') is ring-shaped.

4. The housing structure according to any of the preceding claims, **characterized in that** the movable wire element (10, 10') is designed so as to be deformable.

5. The housing structure according to claim 4, **characterized in that** the movable wire element (10, 10') is a slotted ring and/or made from resilient material.

6. The housing structure according to any of the preceding claims, **characterized in that** the cavity (4) has an indentation (7) on which at least part of the contact surfaces (9) are formed.

7. The housing structure according to any of the preceding claims, **characterized in that** the movable wire element (10, 10') has a circular or semi-circular or polygonal cross section and/or is designed as a solid body or as a hollow body.

8. The housing structure according to any of the preceding claims, **characterized in that** the cavity (4) comprises at least one retaining element (11, 11') projecting radially into the cavity, which element limits the axial movability of the movable wire element.

9. The housing structure according to any of the preceding claims, **characterized in that** the movable wire element (10, 10') is movable in the axial and/or in the circumferential direction of the housing structure.

10. A turbomachine comprising a housing structure according to any of the preceding claims.

11. The turbomachine according to claim 10, **characterized in that** the turbomachine is a stationary gas turbine or an aircraft engine.

12. The turbomachine according to either claim 10 or claim 11, **characterized in that** the housing structure is arranged in the region of the low-pressure turbine.

## Revendications

1. Structure de boîtier d'une turbomachine entourant un canal d'écoulement pour un fluide, comportant une paroi extérieure de boîtier (1) et une paroi intérieure (2) délimitant le canal d'écoulement, une cavité (4) étant formée entre la paroi intérieure (2) et la paroi extérieure du boîtier, la cavité (4) étant détachable en au moins deux zones (5, 6), **caractérisée en ce que**
pour la séparation, un élément de fil amovible (10, 10') est disposé dans la cavité (4), lequel peut s'appuyer contre les surfaces de contact (8, 9), un revêtement abrasif (3) étant prévu sur la paroi intérieure (2) pour les pointes des pales, l'élément de fil amovible (10, 10') étant disposé dans la zone du revêtement abrasif (3) sur le côté opposé, détourné, de la paroi intérieure (2).

2. Structure de boîtier selon la revendication 1,
**caractérisée en ce que**
l'élément de fil amovible (10, 10') est formé au moins partiellement de manière périphérique autour du canal d'écoulement.

3. Structure de boîtier selon la revendication 1 ou 2,
**caractérisée en ce que**
l'élément de fil amovible (10, 10') est formé de manière annulaire.

4. Structure de boîtier selon l'une des revendications précédentes,
**caractérisée en ce que**
l'élément de fil amovible (10, 10') est formé de telle sorte à pouvoir être déformé.

5. Structure de boîtier selon la revendication 4,
**caractérisée en ce que**
l'élément de fil amovible (10, 10') est un anneau rainuré et/ou est formé à partir d'une matière élastique.

6. Structure de boîtier selon l'une des revendications précédentes,
**caractérisée en ce que**
la cavité (4) comporte une échancrure (7) sur laquelle les surfaces de contact (9) sont au moins partiellement formées.

7. Structure de boîtier selon l'une des revendications précédentes,
**caractérisée en ce que**
l'élément de fil amovible (10, 10') comporte une section transversale circulaire ou semi circulaire ou en forme de polygone et/ou est formé comme un corps plein ou comme un corps creux.

8. Structure de boîtier selon l'une des revendications précédentes,
**caractérisée en ce que**
la cavité (4) comprend au moins un élément de support (11, 11') faisant saillie dans la cavité, lequel délimite le déplacement axial de l'élément de fil amovible.

9. Structure de boîtier selon l'une des revendications précédentes,
**caractérisée en ce que**
l'élément de fil amovible (10, 10') est amovible dans une direction axiale et/ou périphérique de la structure de boîtier.

10. Turbomachine comportant une structure de boîtier selon l'une des revendications précédentes.

11. Turbomachine selon la revendication 10,
**caractérisée en ce que**
la turbomachine est une turbine à gaz stationnaire ou un moteur d'aéronef.

12. Turbomachine selon la revendication 10 ou 11,
**caractérisée en ce que**
la structure de boîtier est disposée dans la zone de la turbine basse pression.
